# EUROPÄISCHE PATENTANMELDUNG

(11) **EP 4 685 761 A1**
(43) Veröffentlichungstag der Anmeldung: **28.01.2026**
(21) Anmeldenummer: 25190857.0
(22) Anmeldetag: 22.07.2025
(51) Int. Cl.: G07C 9/00, E05B 47/00, G07F 17/32

(54) **SCHLIESSSYSTEM FÜR EINEN UNTERHALTUNGSAUTOMATEN, UNTERHALTUNGSAUTOMAT SOWIE SCHLIESSVORGANG**

(30) Priorität: 24.07.2024 DE 102024120986
(71) Anmelder: adp Merkur GmbH, 32339 Espelkamp (DE)
(72) Erfinder:
(74) Vertreter: Puschmann Borchert Kaiser Klettner Patentanwälte Partnerschaft mbB

(57) **Zusammenfassung**

Die Erfindung betrifft ein Schließsystem (10) für einen Unterhaltungsautomaten (12), umfassend eine elektromechanische Verriegelungseinheit (100), ein von der Verriegelungseinheit (100) räumlich und mechanisch getrenntes Schloss (14), ein mit der Verriegelungseinheit (100) und dem Schloss (14) signaltechnisch verbundenes Regel-/Steuermodul (16) zum Regeln/Steuern des Schließsystems (10), sowie einen zum Schloss (14) kompatiblen Schlüssel (24), wobei der Schlüssel (24) eine erste Speichereinheit (26) zum Speichern eines Schlüssel-Identifikations-Codes aufweist, und wobei das Regel-/Steuermodul (16) eingerichtet ist, eine Datenübertragung zum Schlüssel (24) zu initiieren, den in der ersten Speichereinheit (26) des Schlüssels (24) gespeicherten Schlüssel-Identifikations-Code auszulesen und anhand der Schlüssel-Identifikationsnummer zu überprüfen, ob eine Berechtigung zum Betätigen der elektromechanischen Verriegelungseinheit (100) vorliegt und - sofern eine Berechtigung vorliegt - einen Steuerbefehl zum Ansteuern der elektromechanischen Verriegelungseinheit (100) auszugeben

## Beschreibung

Die Erfindung betrifft ein Schließsystem für einen Unterhaltungsautomaten gemäß Patentanspruch 1, einen Unterhaltungsautomat gemäß Patentanspruch 10 sowie einen Schließvorgang eines Unterhaltungsautomaten gemäß Patentanspruch 11.

Bekanntlich weisen Unterhaltungsautomaten, z.B. in Spielstätten, Gastronomie aufgestellte geldwertbetätigbare Unterhaltungsautomaten, Schließvorrichtungen auf, um ein unbefugtes Öffnen des Gehäuses des Unterhaltungsautomaten zu unterbinden. Die bei Unterhaltungsautomaten verbauten Schließvorrichtungen sind dabei häufig in Form von mehreren, über Schlüssel betätigbare Schließzylinder ausgebildet. Da bei Schließzylindern der Verriegelungsmechanismus in der Regel direkt auf der Welle des Schließzylinders integriert ist, besteht die Gefahr des "Aufbohrens", d.h., ein unbefugtes Öffnen ist mit verhältnismäßig einfachen Mitteln möglich. Ein weiterer Nachteil ist, dass bei Verlust eines den Schließzylinder schließenden Schlüssels, aus Sicherheitsgründen der Schließzylinder auszutauschen ist.

Der Erfindung liegt die Aufgabe zugrunde ein Schließsystem für einen Unterhaltungsautomaten anzugeben, welches einen verbesserten Schutz vor Manipulation bzw. unbefugten Öffnen des Unterhaltungsautomaten sicherstellt.

Diese Aufgabe wird durch Merkmale des Patentanspruches 1 gelöst.

Die Unteransprüche 2 bis 9 stellen vorteilhafte Weiterbildungen des erfindungsgemäßen Schließsystems dar.

Nach der Erfindung umfasst das Schließsystem für einen Unterhaltungsautomaten eine elektromechanische Verriegelungseinheit, ein von der Verriegelungseinheit räumlich und mechanisch getrenntes Schloss, ein mit der Verriegelungseinheit und dem Schloss signaltechnisch verbundenes Regel-/Steuermodul zum Regeln/Steuern des Schließsystems, sowie einen zum Schloss kompatiblen Schlüssel, welcher eine erste Speichereinheit zum Speichern eines Schlüssel-Identifikations-Codes aufweist. Das Schließsystem zeichnet sich insbesondere dadurch aus, dass das Regel-/Steuermodul eingerichtet ist, eine Datenübertragung zum Schlüssel zu initiieren, den in der ersten Speichereinheit des Schlüssels gespeicherten Schlüssel-Identifikations-Code auszulesen und anhand der Schlüssel-Identifikationsnummer zu überprüfen, ob eine Berechtigung zum Betätigen der elektromechanischen Verriegelungseinheit vorliegt und - sofern eine Berechtigung vorliegt - einen Steuerbefehl zum Ansteuern der elektromechanischen Verriegelungseinheit auszugeben.

Unter der Formulierung "von der Verriegelungseinheit räumlich und mechanisch getrenntes Schloss" ist vorliegend insbesondere zu verstehen, dass das Schloss in Bezug auf den mechanischen Schließ- bzw. Verriegelungsvorgang funktionslos ist. D.h. die Schlossbetätigung mittels des Schlüssels dient lediglich zur Initiierung des mittels der Verriegelungseinheit durchzuführenden mechanischen Schließ- bzw. Verriegelungsvorgangs.

Die erfindungsgemäße Ausgestaltung hat den Effekt, dass - da mechanische Manipulation am Schloss, wie z.B. ein Aufbohren des Schlosses, keinen Einfluss auf die vom Schloss räumlich und mechanisch getrennte Verriegelungseinheit und damit die mechanische Verriegelung des Unterhaltungsautomaten haben - ein verbesserter Schutz vor Manipulation bzw. vor einem unbefugten Öffnen des Unterhaltungsautomaten gewährleistet ist.

Ein weiterer Vorteil ist, dass auch die Problematik "Schlüsselverlust" auf eine besonders einfache Art und Weise behoben werden kann: Da nunmehr erfindungsgemäß die Schließberechtigung in Form eines auf dem ersten gespeicherten Schlüssel-Identifikations-Code vorliegt, ist im Falle eines Schlüsselverlustes lediglich erforderlich, den Schlüssel-Identifikations-Codes des verlorenen Schlüssels zu sperren. Ein Austausch des Schlosses ist nicht mehr erforderlich.

Lediglich ergänzend wird darauf hingewiesen, dass das Schließsystem auch mehrere über das Regel-/Steuermodul ansteuerbare Verriegelungseinheiten zum Schließen bzw. Verriegeln eines Unterhaltungsautomaten und/oder Teilbereiches des Unterhaltungsautomaten aufweisen kann. D.h., auf dem Schlüssel sind mehrere Schlüssel-Identifikations-Codes hinterlegt und das Regel-/Steuermodul überprüft anhand der hinterlegten Schlüssel-Identifikations-Codes, ob und an welche Verriegelungseinheiten des Unterhaltungsautomaten ein Steuerbefehl auszugeben ist. Beispielsweise, Berechtigung zum Öffnen einer Gehäusetür, jedoch keine Berechtigung für einen anderen Teilbereich des Unterhaltungsautomaten.

Als besonders vorteilhaft erweist sich das erfindungsgemäße Schließsystem für Spielstätten, in denen eine Vielzahl von Unterhaltungsautomaten aufgestellt sind. Bisher sind eine Vielzahl von unterschiedlichen Schlüsseln vorzusehen, die die in den Unterhaltungsautomaten jeweils verbauten Schließzylinder schließen. Da nunmehr erfindungsgemäß die Schließberechtigung in Form von schlüsselseitig gespeicherten Schlüssel-Identifikations-Codes vorliegen und die unterhaltungsautomatenseitigen Schlösser lediglich zur Initiierung der Verriegelungseinheit dienen, ist es nunmehr möglich einen Schlüssel - je nach Art und Anzahl der gespeicherten Schlüssel-Identifikations-Codes - für eine Vielzahl von Unterhaltungsautomaten zu verwenden. D.h., für die in der Spielstätte aufgestellten Unterhaltungsautomaten können gleichschließende Schlösser verwendet werden, mit anderen Worten, die Schlüssel bzw. die Schlüsselbärte sind gleichschließend, ein Schlüssel kann alle Schlösser betätigen. Somit müssen nicht mehr viele Schlüssel verwaltet werden, es genügt vielmehr - je nach Art und Anzahl der gespeicherten Schlüssel-Identifikations-Codes - einen Schlüssel zu verwalten.

Bevorzugt erfolgt die Datenkommunikation zwischen dem Schlüssel und dem Regel-/Steuermodul drahtlos, d.h. der Schlüssel und das Regel-/Steuermodul sind ausgebildet drahtlos miteinander zu kommunizieren.

Vorzugsweise kommunizieren dabei der Schlüssel und das Regel-/Steuermodul unter Verwendung eines Bluetooth Low Energy (BLE) Protokolls miteinander. Hierdurch ist eine besonders energieeffiziente, drahtlose Datenkommunikation gewährleistet.

Bevorzugt ist der Schlüssel-Identifikations-Code kryptografisch verschlüsselt in der ersten Speichereinheit gespeichert. Hierdurch ist sichergestellt, dass die im schlüsselseitigen Speicherelement gespeicherten Daten von einem unbefugten Dritten nicht in Klartext gelesen werden können.

Bevorzugt ist dabei die erste schlüsselseitige Speichereinheit durch ein nichtflüchtiges, einmalig programmierbares Speicherbauelement (OTP) gebildet. Durch diese Ausgestaltung ist in vorteilhafter Weise gewährleistet, dass der im ersten schlüsselseitigen Speichereinheit gespeicherte Schlüssel-Identifikations-Code nachträglich nicht überschreibbar/abänderbar ist.

Eine bevorzugte Ausführungsform sieht vor, dass der Schlüssel eine zweite Speichereinheit zum Speichern von Daten umfasst, welche für Near-Field-Communication, NFC, eingerichtet ist. Die zweite Speichereinheit ist dabei insbesondere zum Speichern von Daten, die eine Schlüsselzuordnung im Spielstättenbetrieb gewährleisten, vorgesehen. Lediglich ergänzend wird darauf hingewiesen, dass eine Speicherung von personenbezogenen Daten bei dem erfindungsgemäßen Schließsystem nicht vorgesehen ist.

Aufgrund der Einrichtung des zweiten Speicherelements für Near-Field-Communication, NFC, ist ein einfaches Beschreiben, Ändern, Lesen und/oder Löschen der schlüsselseitigen zweiten Speichereinheit sichergestellt. Das Beschreiben, Ändern, Lesen und/oder Löschen kann dabei insbesondere auch über ein Firmennetzwerk erfolgen, wie z.B. das von der Unternehmensgruppe Merkur für Kunden angebotene "MerkurNet".

Vorzugsweise ist dabei die für NFC eingerichtete schlüsselseitige zweite Speichereinheit durch ein NFC-EEPROM gebildet.

Eine weitere bevorzugte Ausführungsform sieht vor, dass das Regel-/Steuermodul ein Speicherelement umfasst, auf dem zum Betätigen von elektromechanischen Verriegelungseinheiten berechtigte Identifikationsnummern hinterlegt sind, wobei das Regel-/Steuermodul eingerichtet ist, mittels Vergleich festzustellen, ob der ausgelesene Schlüssel-Identifikations-Code mit einer auf dem Speicherelement hinterlegten Identifikationsnummer übereinstimmt, und dass - wenn der ausgelesene Schlüssel-Identifikations-Code mit einer auf dem Speicherelement hinterlegten Identifikationsnummer übereinstimmt - rückgeschlossen wird, dass eine Berechtigung zum Betätigen einer elektromechanischen Verriegelungseinheit vorliegt.

Das Speicherelement ist dabei bevorzugt in Form einer µSD-Karte ausgebildet.

Vorzugsweise ist dabei das Regel-/Steuermodul eingerichtet, getätigte Öffnungs-/Verriegelungsaktivitäten zu protokollieren und auf dem Speicherelement zu speichern. Vorteilhaft an dieser Ausgestaltung ist, dass - z.B. im Falle eines fehlenden Geldspielbetrags im Unterhaltungsautomaten - es nunmehr möglich ist, nachzuvollziehen, welcher Schlüssel wann den Unterhaltungsautomaten geöffnet hat, was wiederum zur Aufklärung/Beweisführung eines möglichen Fehlverhaltens beiträgt.

Vorzugsweise ist die Regel-Steuereinheit zudem eingerichtet, die elektromechanische Verriegelungseinheit mit Spannung zu versorgen. Das Regel-Steuermodul ist hierzu bevorzugt über entsprechende Leitungen mit der externen, den Unterhaltungsautomaten mit Spannung versorgenden Spannungsquelle verbunden.

Um auch im Falle eines Ausfalls der externen Spannungsquelle ein Ver- und Entriegeln des Unterhaltungsautomaten zu ermöglichen, sieht eine weitere bevorzugte Ausführungsform vor, dass das Schließsystems zumindest eine Batterie, bevorzugt in Form einer wiederaufladbaren Batterie, aufweist, die über entsprechende Leitungen mit dem Regel-/Steuermodul verbunden ist und dieses mit Spannung versorgt.

Die elektromechanische Verriegelungseinheit des Schließsystems umfasst eine Falle zur Aufnahme eines Riegelbolzens, eine die Falle sperrende Sperrklinge und einen Elektromotor, wobei die Falle aus einer Öffnungsposition, in der der Riegelbolzen freigegeben ist, in eine Schließposition, in der der Riegelbolzen gefangen ist, und vice versa bewegbar ist. Lediglich ergänzend sei darauf hingewiesen, dass die Falle und die Sperrklinke jeweils drehbar im Gehäuse der Verriegelungseinheit gelagert sind. D.h., die Bewegung der Falle aus der Öffnungsposition in die Schließposition und vice versa ist eine Drehbewegung. Konstruktionsbedingt kann daher die Falle auch als Drehfalle bezeichnet werden. Die elektromotorische Verriegelungseinheit zeichnet sich insbesondere dadurch aus, dass der Elektromotor über eine Abtriebswelle und ein Untersetzungsgetriebe derart trieblich mit der Sperrklinke verbunden ist, dass die Sperrklinke aus einer Freigabeposition, in eine Riegelposition und von dort in eine Verriegelungsposition und vice versa überführbar ist, wobei in der Freigabeposition die Falle freigeben und in der Riegel- und Verriegelungsposition die Falle mittels der Sperrklinge gesperrt gehalten ist. In vorteilhafter Weise ist hierdurch bei geringen Bauraumbedarf eine hohe Manipulationssicherheit gewährleistet, da für ein unbefugtes Öffnen sowohl das Gehäuse aufzubohren und die Sperrklinke mittels eines geeigneten Werkzeugs in die Freigabeposition zu überführen wäre.

Bevorzugt ist das Gehäuse der Verriegelungseinheit aus einem gehärteten Metall ausgebildet. Dies hat den Effekt, dass ein Aufbohren erschwert wird, sodass ein nochmals erhöhter Manipulationsschutz sichergestellt ist. Alternativ ist auch denkbar das Gehäuse aus Kunststoff oder Metallblech auszubilden und das Gehäuse mit einem gehärteten Bohrschutzblech zu versehen.

Der Elektromotor ist bevorzugt in Form eines Kleinspannungs-DC-Bürstenmotors ausgebildet.

Eine bevorzugte Ausführungsform sieht vor, dass das Untersetzungsgetriebe eine mit der Abtriebswelle des Elektromotors kämmende Schneckenwelle sowie ein über die Schneckenwelle angetriebenes Zahnrad umfasst, wobei das Zahnrad eine Steuerkurve und die Sperrklinke eine auf der Steuerkurve abrollende Kurvenrolle aufweist. Die Steuerkurve ist dabei derart gestaltet, dass bei Drehung des Zahnrads, die auf der Steuerkurve abrollende Kurvenrolle eine Überführung der Sperrklinke aus der Freigabeposition, in die Riegelposition und von dort in die Verriegelungsposition und vice versa bewirkt.

Vorzugsweise weist dabei das Zahnrad eine der Steuerkurve zugeordnete Sicherungskulisse auf, wobei die Sicherungskulisse so angeordnet und ausgebildet ist, dass in der Verriegelungsposition die Kurvenrolle in radialer Richtung r betrachtet formschlüssig zwischen Steuerkurve und Sicherungskulisse gehalten ist. Vorteilhaft an dieser Ausgestaltung ist, dass eine Manipulation nunmehr nahezu ausgeschlossen ist: Durch die formschlüssige Anordnung der Kurvenrolle ist in der Verriegelungsposition entsprechend auch der Sperrklinke formschlüssig gesichert. D.h., ohne eine Bewegung des Zahnrades kann die Sperrklinke - rein mechanisch gesehen - durch ein Werkzeug nicht freigegeben werden.

Eine weitere bevorzugte Ausführungsform zeichnet sich dadurch aus, dass die elektromechanische Verriegelungseinheit ferner eine Positionserfassungseinrichtung aufweist, wobei die Positionserfassungsreinrichtung im Gehäuse der Verriegelungseinheit angeordnete Gabellichtschranken sowie am Zahnrad angeordnete, in den Strahlengang der Gabellichtschranken hineinreichende Codierringe aufweist, wobei die Codierringe Durchbrüche aufweisen, die mittels der Gabellichtschranken detektierbar sind. Durch die Positionserfassungseinrichtung ist die Zahnradposition und damit die Position der Sperrklinke, nämlich ob sich die Sperrklinke in der Freigabeposition, in die Riegelposition oder in der Verriegelungsposition befindet, stets bekannt, insbesondere auch nach einem Einschalten bzw. einer Initiierung des Schließsystems. Entsprechende Referenzfahrten nach einem Einschalten des Elektromotors zur Ermittlung der Position des Getriebes und die mit dieser Funktionsweise verbundenen Nachteile, nämlich erhöhter Zeitraum zur Initialisierung und damit erhöhter Zeitraum und Spielraum für etwaige Manipulationen, werden hierdurch in vorteilhafter Weise vermieden. Vorteilhaft ist zudem, dass die Verriegelungseinheit in jedem Zeitpunkt stromlos geschaltet werden kann, um manipulationssicher zu sein.

Der Erfindung liegt des Weiteren die Aufgabe zugrunde einen Unterhaltungsautomaten, der ein Gehäuse, eine Gehäusetür, einen an der Gehäusetür angeordneten Riegelbolzen sowie ein Schließsystem zum Verriegeln der Gehäusetür umfasst, derart weiterzubilden, dass ein hoher Schutz gegen ein unbefugtes Öffnen des Unterhaltungsautomaten sichergestellt ist.

Diese Aufgabe wird dadurch gelöst, dass das Schließsystem nach einem der Ansprüche 1 bis 9 ausgebildet ist.

Sämtliche Ausführungen zu dem erfindungsgemäßen Schließsystem lassen sich analog auf den erfindungsgemäßen Unterhaltungsautomaten übertragen, sodass mit diesem auch die zuvor genannten Vorteile erzielt werden.

Der Erfindung liegt des Weiteren die Aufgabe zugrunde einen Schließvorgang für einen Unterhaltungsautomaten anzugeben, wobei der Unterhaltungsautomat nach Anspruch 10 ausgebildet ist und ein Schließsystem nach einem der Ansprüche 1 bis 9 umfasst, sodass ein einfaches und schnell durchzuführendes Ent-/Verriegeln des Unterhaltungsautomaten sichergestellt ist.

Diese Aufgabe wird durch Merkmale des Patentanspruches 11 gelöst.

Die Unteransprüche 12 bis 15 stellen vorteilhafte Weiterbildungen des erfindungsgemäßen Schließsystems dar.

Der erfindungsgemäße Schließvorgang zeichnet sich durch die nachfolgenden Verfahrensschritte aus:
a) Stecken des Schlüssels in das Schloss;
b) Aufbau der Datenkommunikation zwischen dem Schlüssel und dem Regel-/Steuermodul;
c) Auslesen des auf der schlüsselseitigen ersten Speichereinheit gespeicherten Schlüssel-Identifikations-Codes;
d) Überprüfen, ob eine Berechtigung zum Betätigen des Schließsystems vorliegt und - sofern eine Berechtigung vorliegt - warten auf eine Betätigung des Schlüssels;
e) Drehen des Schlüssels um 90° gegen den Uhrzeigersinn;
f) Ausgabe des Steuerbefehls an die elektromechanische Verriegelungseinheit;
g) Anlaufen des Elektromotors und Verfahren der Sperrklinge aus der Verriegelungsposition in die Freigabeposition, sodass die Falle und damit der in der Falle gefangene Riegelbolzen freigeben sind.

Um Energie zu sparen, sieht eine bevorzugte Ausführungsform vor, dass nach Auslesen des auf der schlüsselseitigen Speichereinheit gespeicherten Schlüssel-Identifikations-Codes, Verfahrensschritt c), die Datenkommunikation zwischen Schlüssel und dem Regel-/Steuermodul getrennt wird.

Eine weitere bevorzugte Ausführungsform zeichnet sich dadurch aus, dass nach Verfahren der Sperrklinge aus der Verriegelungsposition in die Freigabeposition, Verfahrensschritt g), überwacht wird, ob die Gehäusetür geöffnet wird, und dass - sofern nach einer Ablauf eines hinterlegten Zeitintervalls die Gehäusetür nicht geöffnet wurde - ein Steuerbefehl zum Schließen der elektromechanischen Verriegelungseinheit ausgegeben wird, welcher ein Anlaufen des Elektromotors und Verfahren der Sperrklinke aus der Freigabeposition, über die Riegelposition in die Verriegelungsposition bewirkt. Hierdurch ist sichergestellt, dass - sofern vergessen wurde die Gehäusetür zu öffnen - der Unterhaltungsautomat nicht in unbeabsichtigter Weise im entriegelten Zustand verbleibt, sondern stattdessen ein automatisiertes Verriegeln durchgeführt wird.

Ein "normales" Verriegeln wird durchgeführt, indem nach Verfahren der Sperrklinge aus der Verriegelungsposition in die Freigabeposition, Verfahrensschritt g), überwacht wird, ob die Gehäusetür geöffnet wird, und dass - sofern die Gehäusetür geöffnet wurde - ein Schließen der Gehäusetür detektiert wird, und dass nachdem ein Schließen der Gehäusetür detektiert und der Schlüssel um 90° im Uhrzeigersinn gedreht wurde, ein Steuerbefehl zum Schließen der elektromechanischen Verriegelungseinheit ausgegeben wird, welcher ein Anlaufen des Elektromotors und Verfahren der Sperrklinke aus der Freigabeposition, über die Riegelposition in die Verriegelungsposition bewirkt.

Eine weitere bevorzugte Ausführungsform sieht vor, dass nach Verfahren der Sperrklinge aus der Verriegelungsposition in die Freigabeposition, Verfahrensschritt g), überwacht wird, ob die Gehäusetür geöffnet wird, und dass - sofern die Gehäusetür geöffnet wurde - ein Schließen der Gehäusetür detektiert wird, und dass nachdem ein Schließen der Gehäusetür detektiert wurde, nach Ablauf einer hinterlegten Verweilzeit, ein Steuerbefehl zum Schließen der elektromechanischen Verriegelungseinheit ausgegeben wird, welcher ein Anlaufen des Elektromotors und Verfahren der Sperrklinke aus der Freigabeposition, über die Riegelposition in die Verriegelungsposition bewirkt. Vorteilhaft dabei ist, dass nunmehr ein Verriegeln ohne Schüssel ermöglicht ist.

Weitere Vorteile und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in der Zeichnung werden die in der unten aufgeführten Liste der Bezugszeichen verwendeten Begriffe und zugeordneten Bezugszeichen verwendet. In der Zeichnung bedeutet:
- Fig. 1: das erfindungsgemäße Schließsystem für einen Unterhaltungsautomaten in einer schematischen Darstellung;
- Fig. 2: eine Verriegelungseinheit in Detailansicht, wobei die Sperrklinke sich in Freigabeposition befindet;
- Fig. 3: die Verriegelungseinheit aus Fig. 2, wobei die Sperrklinke sich in Riegelposition befindet;
- Fig. 4: die Verriegelungseinheit aus Fig. 2, wobei die Sperrklinge sich in Verriegelungsposition befindet;
- Fig. 5: die Verriegelungseinrichtung aus Fig. 2 in einer Ansicht von unten, und
- Fig. 6: die Verriegelungseinrichtung aus Fig. 2 mit geschlossenem Gehäuse.

Fig. 1 zeigt in einer schematischen Darstellung ein insgesamt mit der Bezugsziffer 10 bezeichnetes Schließsystem für einen Unterhaltungsautomaten 12.

Wie Fig. 1 zu entnehmen ist, umfass das Schließsystem 10 unterhaltungsautomatenseitig vier insgesamt mit der Bezugsziffer 100 bezeichnete Verriegelungseinheiten, ein von den Verriegelungseinheiten 100 räumlich und mechanisch getrenntes Schloss 14 und ein Regel-/Steuermodul 16, das über Datenleitungen 18 mit den Verriegelungseinheiten 100 und dem Schloss 14 signaltechnisch verbunden ist. Mit der Bezugsziffer 20 ist ein Speicherelement des Regel-/Steuermoduls 16 bezeichnet, auf dem zum Betätigen der elektromechanischen Verriegelungseinheiten 100 berechtigte Identifikationsnummern hinterlegt sind. Die Spannungsversorgung der unterhaltungsautomatenseitigen Komponenten des Schließsystems 10, nämlich Verriegelungseinheiten 100, Regel-/Steuermodul 16 und Schloss 14 erfolgt vorliegend über eine Batterie 22.

Neben den oben bereits aufgeführten Komponenten, umfass das Schließsystem 10 zudem einen zum Schloss 14 korrespondierenden Schlüssel 24. Der Schlüssel 24 weist eine erste Speichereinheit 26 auf, die durch ein nichtflüchtiges, einmalig programmierbares Speicherbauelement (OTP) gebildet ist. In der ersten Speichereinheit 26 ist ein Schlüssel-Identifikations-Codes kryptografisch verschlüsselt gespeichert.

Der mechanische Schließ- bzw. Verriegelungsvorgang des Unterhaltungsautomaten erfolgt bei dem Schließsystem 10 ausschließlich über die Verriegelungseinheiten 100, d.h. das von den Verriegelungseinheiten 100 räumlich und mechanisch getrennte Schloss 14 ist in Bezug auf den mechanischen Schließ- bzw. Verriegelungsvorgang des Unterhaltungsautomaten 12 funktionslos. Das Schloss 14 dient lediglich zur Aufnahme des Schlüssels 24 und damit zur Initiierung des mittels der Verriegelungseinheiten 100 durchzuführenden mechanischen Schließ- bzw. Verriegelungsvorgangs des Unterhaltungsautomaten 12.

Nach Stecken des Schlüssels 24 in das Schloss 14 und damit der Initiierung des durchzuführenden Schließ-Verriegelungsvorgang baut das Regel-/Steuermodul 16 eine Datenübertragung zum Schlüssel 24 auf und liest den auf der ersten Speichereinheit 26 des Schlüssels 24 gespeicherten Schlüssel-Identifikations-Code aus und überprüft anhand des ausgelesenen Schlüssel-Identifikations-Code, ob eine Berechtigung zum Betätigen der elektromechanischen Verriegelungseinheiten 100 vorliegt und gibt - sofern eine Berechtigung vorliegt - einen Steuerbefehl zum Ansteuern der elektromechanischen Verriegelungseinheiten 100 aus.

Wie durch die strichlierte Linie 28 verdeutlicht, kommunizieren dabei der Schlüssel 24 und das Regel-/Steuermodul 16 drahtlos; vorliegend unter Verwendung eines Bluetooth Low Energie (BLE)-Protokolls.

Das Vorliegen einer Berechtigung wird dabei mittels Vergleich überprüft: Hierzu überprüft das Regel-/Steuermodul 16, ob der von der ersten Speichereinheit 26 ausgelesene Schlüssel-Identifikations-Code mit einer auf dem Speicherelement 20 des Regel-/Steuermoduls 16 gespeicherten Identifikationsnummern übereinstimmt, wobei - wenn der ausgelesene Schlüssel-Identifikations-Code mit einer auf dem Speicherelement 20 hinterlegten Identifikationsnummer übereinstimmt - rückgeschlossen wird, dass eine Berechtigung zum Betätigen der elektromechanischen Verriegelungseinheiten 100 vorliegt.

Da - wie bereits ausgeführt - das Schloss 14 lediglich zur Initiierung des Schließ- bzw. Verriegelungsvorgangs des Unterhaltungsautomaten 12 dient und der eigentliche Schließ- bzw. Verriegelungsvorgang ausschließlich über die vom Schloss 14 räumlich und mechanisch getrennten Verriegelungseinheiten 100 erfolgt, sind entsprechende Manipulationen am Schloss 14 unschädlich.

Der konstruktive Aufbau der Verriegelungseinheiten 100 ist in Fig. 2 bis Fig. 5 dargestellt.

Wie aus Fig. 2 bis Fig. 4 ersichtlich, umfasst die Verriegelungseinheit 100 im Wesentlichen eine Falle 102 zur Aufnahme eines an einer Gehäusetür des Unterhaltungsautomaten 12 angeordneten Riegelbolzens 12-1, eine die Falle 102 sperrende Sperrklinke 104 sowie einen über das Regel-/Steuermodul 16 ansteuerbaren Elektromotor 106, dessen Abtriebswelle 108 über ein Untersetzungsgetriebe 110 derart trieblich mit der Sperrklinke 104 verbunden ist, dass die Sperrklinke 104 aus einer Freigabeposition, vgl. Fig. 2, in eine Riegelposition, vgl. Fig. 3, und von dort in Verriegelungsposition, vgl. Fig. 4., überführbar ist. Während - wie aus Fig. 2 ersichtlich - in der Freigabeposition die Falle 102 und damit der Riegelbolzen 12-1 freigegeben sind, ist in Riegel- und Verriegelungsposition, siehe Fig. 3 und Fig. 4, die Falle 102 mittels der Sperrklinke 104 gesperrt gehalten.

Das die Komponenten der Verriegelungseinheit 100 aufnehmende Gehäuse ist mit der Bezugsziffer 112 bezeichnet, siehe auch Fig. 6. Gemäß der in Fig. 6 dargestellten Ausführungsform ist das Gehäuse 112 aus Kunststoff ausgebildet. Zur Sicherstellung eines hohen Manipulationsschutzes, ist das Gehäuse 112 mit einem gehärteten Bohrschutzblech 112a versehen.

Wie Fig. 2 bis Fig. 4 weiter zeigen, sind die Falle 102 und die die Sperrklinge 104 drehbar im Gehäuse 112 der Verriegelungseinheit 100 gelagert. Die entsprechenden Drehachsen sind parallel zueinander ausgereichtet.

Kennzeichnend für die Verriegelungseinheit 100 ist insbesondere das Untersetzungsgetriebe 110. Wie aus Fig. 2 bis Fig. 4 ersichtlich, umfasst das Untersetzungsgetriebe 110 eine mit der Abtriebswelle 108 des Elektromotors 106 kämmende Schneckenwelle 110-1 sowie ein über die Schneckenwelle 110-1 angetriebenes, im Gehäuse 112 drehbar gelagertes Zahnrad 110-2, dessen Drehachse parallel zu den Drehachsen der Falle 102 und Sperrklinge 104 ausgerichtet ist. Wie aus Fig. 2 bis Fig. 4 weiter ersichtlich, umfasst das Untersetzungsgetriebe 110 ferner eine zahnradseitige Steuerkurve 110-3 sowie eine sperrklinkenseitig gelagerte, auf der Steuerkurve 110-3 abrollende Kurvenrolle 110-4. Die Steuerkurve 110-3 ist dabei so gestaltet, dass bei Drehung des Zahnrads 110-2 die auf der Steuerkurve 110-3 abrollende Kurvenrolle 110-4 eine Überführung der Sperrklinke 104 aus der Freigabeposition, in die Riegelposition und von dort in die Verriegelungsposition und vice versa bewirkt.

Wie aus Fig. 2 und insbesondere aus Fig. 3 ersichtlich, ist zahnradseitig zudem eine der Steuerkurve 110-3 zugeordnete Sicherungskulisse 110-5 vorgesehen. Die Sicherungskulisse 110-5 ist dabei so angeordnet und ausgebildet ist, dass in der Verriegelungsposition, vgl. Fig. 5, die Kurvenrolle 110-4 in radialer Richtung r betrachtet formschlüssig zwischen der Steuerkurve 110-3 und der Sicherungskulisse 110-5 gehalten ist. Durch die formschlüssige Anordnung der Kurvenrolle 110-4 zwischen Steuerkurve 110-3 und Sicherungskulisse 110-5, ist in der Verriegelungsposition entsprechend auch der Sperrklinke 104 formschlüssig gesichert ist. D.h., ohne eine Bewegung des Zahnrades 110-2 kann die Sperrklinke 104 - rein mechanisch gesehen - durch ein Werkzeug nicht freigegeben werden.

Kennzeichnend für die Verriegelungseinheit 100 ist zudem, dass diese eine mit dem Regel-Steuermodul 16 signaltechnisch verbundene Positionserfassungseinrichtung 120 aufweist. Wie aus Fig. 5 ersichtlich ist Positionserfassungseinrichtung 120 - in Bezug auf die zahnradvorderseitig angeordnete Steuerkurve 110-3 - zahnradrückseitig angeordnet und umfasst drei im Gehäuse 112 der Verriegelungseinheit angeordnete Gabellichtschranken 122 sowie zwei am Zahnrad 110-2 angeordnete, in den Strahlengang hineinreichende Codierringe 124, wobei die Codierringe Durchbrüche aufweisen, die mittels der Gabellichtschranken 122 detektierbar sind. Die Gabellichtschranken 122 sind dabei so angeordnet, dass diese zu jeder Zeit die exakte Position des Zahnrads 110-2 und damit der Sperrklinke 104 wiedergeben. D.h. die Position des Sperrklinge 104 steht unmittelbar nach einem Anschalten zur Verfügung; ein Referenzieren ist nicht mehr erforderlich.

### Bezugszeichenliste

- 10: Schließsystem
- 12: Unterhaltungsautomat
- 12-1: Riegelbolzen
- 14: Schloss
- 16: Regel-/Steuermodul
- 18: Datenleitungen
- 20: Speicherelement
- 22: Batterie
- 24: Schlüssel
- 26: erste Speichereinheit
- 28: strichlierte Linie
- 100: Verriegelungseinheit
- 102: Falle
- 104: Sperrklinke
- 106: Elektromotor
- 108: Abtriebswelle
- 110: Untersetzungsgetriebe
- 110-1: Schneckenwelle
- 110-2: Zahnrad
- 110-3: Steuerkurve
- 110-4: Kurvenrolle
- 110-5: Sicherungskulisse
- 112: Gehäuse
- 112a: Bohrschutzblech
- 120: Positionserfassungseinrichtung
- 122: Gabellichtschranken
- 124: Codierringe

## Patentansprüche

1. Schließsystem (10) für einen Unterhaltungsautomaten (12), umfassend eine elektromechanische Verriegelungseinheit (100), ein von der Verriegelungseinheit (100) räumlich und mechanisch getrenntes Schloss (14), ein mit der Verriegelungseinheit (100) und dem Schloss (14) signaltechnisch verbundenes Regel-/Steuermodul (16) zum Regeln/Steuern des Schließsystems (10), sowie einen zum Schloss (14) kompatiblen Schlüssel (24), wobei der Schlüssel (24) eine erste Speichereinheit (26) zum Speichern eines Schlüssel-Identifikations-Codes aufweist, und wobei das Regel-/Steuermodul (16) eingerichtet ist, eine Datenübertragung zum Schlüssel (24) zu initiieren, den in der ersten Speichereinheit (26) des Schlüssels (24) gespeicherten Schlüssel-Identifikations-Code auszulesen und anhand der Schlüssel-Identifikationsnummer zu überprüfen, ob eine Berechtigung zum Betätigen der elektromechanischen Verriegelungseinheit (100) vorliegt und - sofern eine Berechtigung vorliegt - einen Steuerbefehl zum Ansteuern der elektromechanischen Verriegelungseinheit (100) auszugeben.

2. Schließsystem (10) nach Anspruch 1, **dadurch gekennzeichnet, dass** der Schlüssel-Identifikations-Code kryptografisch verschlüsselt in der ersten schlüsselseitigen Speichereinheit (26) gespeichert ist.

3. Schließsystem (10) nach Anspruch 1, **dadurch gekennzeichnet, dass** die erste schlüsselseitige Speichereinheit (26) durch ein nichtflüchtiges, einmalig programmierbares Speicherbauelement (OTP) gebildet ist.

4. Schließsystem (10) nach Anspruch 1, **dadurch gekennzeichnet, dass** der Schlüssel (24) eine zweite Speichereinheit umfasst, welche für Near-Field-Communication, NFC, eingerichtet ist.

5. Schließsystem (10) nach Anspruch 1, **dadurch gekennzeichnet, dass** das Regel-/Steuermodul (16) ein Speicherelement (20) umfasst, auf dem zum Betätigen von elektromechanischen Verriegelungseinheiten (100) berechtigte Identifikationsnummern hinterlegt ist und dass das Regel-/Steuermodul (16) eingerichtet ist, mittels Vergleich festzustellen, ob der ausgelesene Schlüssel-Identifikations-Code mit einer auf dem Speicherelement hinterlegten Identifikationsnummer übereinstimmt, wobei - wenn der ausgelesene Schlüssel-Identifikations-Code mit einer auf dem Speicherelement (20) hinterlegten Identifikationsnummer übereinstimmt - eine Berechtigung zum Betätigen einer elektromechanischen Verriegelungseinheit (100) vorliegt.

6. Schließsystem (10) nach einem der Ansprüche 1 bis 5, **dadurch gekennzeichnet, dass** die elektromechanische Verriegelungseinheit (100) eine Falle (102) zur Aufnahme eines Riegelbolzens (12-1), eine die Falle (102) sperrende Sperrklinge (104) und einen Elektromotor (106) umfasst, wobei die Falle (102) aus einer Öffnungsposition, in der der Riegelbolzen (12-1) freigegeben ist, in eine Schließposition, in der der Riegelbolzen (12-1) gefangen ist, und vice versa bewegbar ist, und wobei der Elektromotor (106) über eine Abtriebswelle (108) und ein Untersetzungsgetriebe (110) derart trieblich mit der Sperrklinke (104) verbunden ist, dass die Sperrklinke (104) aus einer Freigabeposition, in eine Riegelposition und von dort in eine Verriegelungsposition und vice versa überführbar ist, wobei in der Freigabeposition die Falle (102) freigeben und in der Riegel- und Verriegelungsposition die Falle (102) mittels der Sperrklinge (104) gesperrt gehalten ist.

7. Schließsystem (10) nach Anspruch 6, **dadurch gekennzeichnet, dass** das Untersetzungsgetriebe (110) eine mit der Abtriebswelle (108) des Elektromotors (106) kämmende Schneckenwelle (110-1) sowie ein über die Schneckenwelle (110-1) angetriebenes Zahnrad (110-2) umfasst, wobei das Zahnrad (110-2) eine Steuerkurve (110-3) und die Sperrklinke (104) eine auf der Steuerkurve (110-3) abrollende Kurvenrolle (110-4) aufweist, wobei die Steuerkurve (110-3) derart gestaltet ist, dass bei Drehung des Zahnrads (110-2) die auf der Steuerkurve (110-3) abrollende Kurvenrolle (110-4) eine Überführung der Sperrklinke (104) aus der Freigabeposition, in die Riegelposition und von dort in die Verriegelungsposition und vice versa bewirkt.

8. Schließsystem (10) nach Anspruch 6, **dadurch gekennzeichnet, dass** das Zahnrad (110-2) eine der Steuerkurve (110-3) zugeordnete Sicherungskulisse (110-5) aufweist, wobei die Sicherungskulisse (110-5) so angeordnet und ausgebildet ist, dass in der Verriegelungsposition die Kurvenrolle (110-4) in radialer Richtung r betrachtet formschlüssig zwischen Steuerkurve (110-3) und Sicherungskulisse (110-4) gehalten ist.

9. Schließsystem (10) nach einem der Anspruch 6 bis 8, **dadurch gekennzeichnet, dass** die elektromechanische Verriegelungseinheit (100) ferner eine mit dem Regel-Steuermodul (16) signaltechnisch verbundene Positionserfassungseinrichtung (120) aufweist, wobei die Positionserfassungsreinrichtung (120) im Gehäuse (112) der Verriegelungseinheit (100) angeordnete Gabellichtschranken (122) sowie am Zahnrad (110-2) angeordnete, in den Strahlengang der Gabellichtschranken (122) hineinreichende Codierringe (124) aufweist, wobei die Codierringe (124) Durchbrüche aufweisen, die mittels der Gabellichtschranken (122) detektierbar sind.

10. Unterhaltungsautomaten (12), umfassend ein Gehäuse, eine Gehäusetür, einen an der Gehäusetür angeordneten Riegelbolzen (12-1), sowie ein Schließsystem (10) zum Verriegeln der Gehäusetür, **dadurch gekennzeichnet, dass** das Schließsystem (10) nach einem der Ansprüche 1 bis 9 ausgebildet ist.

11. Schließvorgang für einen Unterhaltungsautomaten (10), wobei der Unterhaltungsautomat (12) nach Anspruch 10 ausgebildet ist und ein Schließsystem (10) nach einem der Ansprüche 1 bis 9 aufweist, umfassend die Verfahrensschritte:
a) Stecken des Schlüssels (24) in das Schloss (14);
b) Aufbau der Datenkommunikation zwischen dem Schlüssel (24) und dem Regel-/Steuermodul (16);
c) Auslesen des auf der ersten Speichereinheit (26) gespeicherten Schlüssel-Identifikations-Codes;
d) Überprüfen, ob eine Berechtigung zum Betätigen des Schließsystems (10) vorliegt und - sofern eine Berechtigung vorliegt - warten auf eine Betätigung des Schlüssels (24);
e) Drehen des Schlüssels (24) um 90° gegen den Uhrzeigersinn;
f) Ausgabe des Steuerbefehls an die elektromechanische Verriegelungseinheit (100);
g) Anlaufen des Elektromotors (106) und Überführen der Sperrklinge () aus der Verriegelungsposition in die Freigabeposition, sodass die Falle (102) und damit der in der Falle (102) gefangene Riegelbolzen (12-1) freigeben sind.

12. Schließvorgang nach Anspruch 11, **dadurch gekennzeichnet, dass** nach Auslesen des auf der ersten Speichereinheit (26) gespeicherten Schlüssel-Identifikations-Codes, Verfahrensschritt c), die Datenkommunikation zwischen Schlüssel (24) und dem Regel-/Steuermodul (16) getrennt wird.

13. Schließvorgang nach Anspruch 11, **dadurch gekennzeichnet, dass** nach Überführen der Sperrklinge (104) aus der Verriegelungsposition in die Freigabeposition, Verfahrensschritt g), überwacht wird, ob die Gehäusetür geöffnet wird, und dass - sofern nach einer Ablauf eines hinterlegten Zeitintervalls die Gehäusetür nicht geöffnet wurde - ein Steuerbefehl zum Schließen der elektromechanischen Verriegelungseinheit (100) ausgegeben wird, welcher ein Anlaufen des Elektromotors (106) und Überführen der Sperrklinke (104) aus der Freigabeposition, über die Riegelposition in die Verriegelungsposition bewirkt.

14. Schließvorgang nach Anspruch 11, **dadurch gekennzeichnet, dass** nach Überführen der Sperrklinge (104) aus der Verriegelungsposition in die Freigabeposition, Verfahrensschritt g), überwacht wird, ob die Gehäusetür geöffnet wird, und dass - sofern die Gehäusetür geöffnet wurde - ein Schließen der Gehäusetür detektiert wird, und dass nachdem ein Schließen der Gehäusetür detektiert und der Schlüssel (24) um 90° im Uhrzeigersinn gedreht wurde, ein Steuerbefehl zum Schließen der elektromechanischen Verriegelungseinheit (100) ausgegeben wird, welcher ein Anlaufen des Elektromotors (106) und Überführen der Sperrklinke (104) aus der Freigabeposition, über die Riegelposition in die Verriegelungsposition bewirkt.

15. Schließvorgang nach Anspruch 11, **dadurch gekennzeichnet, dass** nach Überführen der Sperrklinge (104) aus der Verriegelungsposition in die Freigabeposition, Verfahrensschritt g), überwacht wird, ob die Gehäusetür geöffnet wird, und dass - sofern die Gehäusetür geöffnet wurde - ein Schließen der Gehäusetür detektiert wird, und dass nachdem ein Schließen der Gehäusetür detektiert wurde, nach Ablauf einer hinterlegten Verweilzeit, ein Steuerbefehl zum Schließen der elektromechanischen Verriegelungseinheit (100) ausgegeben wird, welcher ein Anlaufen des Elektromotors (106) und Überführen der Sperrklinke (104) aus der Freigabeposition, über die Riegelposition in die Verriegelungsposition bewirkt.
